# EUROPÄISCHE PATENTSCHRIFT

(11) **EP 1 377 118 B1**
(45) Veröffentlichungstag und Bekanntmachung des Hinweises auf die Patenterteilung: **25.02.2015**
(21) Anmeldenummer: 03009466.8
(22) Anmeldetag: 25.04.2003
(51) Int. Cl.: H04R 25/00

(54) **Hörgerätesystem mit einem Hörgerät und einer externen Prozessoreinheit**
Hearing aid system with hearing aid and external processing unit
Système de prothèse auditive avec prothèse auditive et unité processeur externe

(30) Priorität: 24.06.2002 DE 10228157
(43) Veröffentlichungstag der Anmeldung: 02.01.2004
(73) Patentinhaber: Siemens Audiologische Technik GmbH, 91058 Erlangen (DE)
(72) Erfinder: Rass, Uwe, 90480 Nürnberg (DE)
(74) Vertreter: Maier, Daniel Oliver

(56) Entgegenhaltungen:
- WO-A-01/52597
- WO-A-02/28143
- US-A- 4 920 570
- US-A- 5 721 783
- US-A- 6 101 258
- US-A1- 2002 044 669

## Beschreibung

Die Erfindung betrifft ein Hörgerätesystem mit einem Hörgerät, das wenigstens einen ersten Eingangswandler, eine erste Signalverarbeitungseinheit, einen Ausgangswandler und eine Empfangseinheit umfasst, und mit einer externen Prozessoreinheit, die wenigstens einen zweiten Eingangswandler, eine zweiten Signalverarbeitungseinheit und eine Sendeeinheit umfasst.

Ferner betrifft die Erfindung ein Verfahren zum Betrieb eines Hörgerätes mit einem Eingangswandler, einer ersten Signalverarbeitungseinheit, einem Ausgangswandler und einer Empfangseinrichtung.

Aus der WO 01/52597 A1 ist ein Hörgerätesystem mit einem Übertragungsmodul bekannt. Dieses Übertragungsmodul weist ein Mikrofon auf, mit dem Schallsignale in einem gewissen Abstand zum Hörgerät aufgenommen werden können. Die Signale werden nach einer Signalaufbereitung über einen Sender und eine Antenne zum Hörgerät gesendet.

Aus der DE 100 48 354 A1 ist ein Hörgerätesystem bekannt, bei dem eine externe Prozessoreinheit ein Mikrofon aufweist, welches Schallsignale aufnimmt, aus denen Schallfeldkennwerte generiert werden. Die Schallfeldkennwerte werden drahtlos zu einem oder zwei Hörgeräten übertragen.

Aus der DE 100 48 341 C1 ist ein Hörgerät bekannt, das zur automatischen Wahl eines Hörprogramms erkennt, ob es sich in der näheren Umgebung eines externen Senders befindet. Der Sender erzeugt ein senderspezifisches Signal, so dass eine Zuordnung unterschiedlicher Sender erfolgen kann. Den Sendern sind unterschiedliche Hörsituationen zugeordnet, so dass das Hörgerät beim Empfang eines senderspezifischen Signals die augenblickliche Hörsituation erkennt und die Signalverarbeitung im Hörgerät an diese anpasst.

Aus der US 5,721, 783 ist ein Hörgerätesystem mit einem Hörgerät und einer externen Prozessoreinheit bekannt. Ein von einem Hörgerätemikrofon aufgenommenes Schallsignal wird über einen drahtlosen Signalpfad der externen Prozessoreinheit zugeführt und darin verarbeitet. Das verarbeitete Signal wird schließlich über den drahtlosen Signalpfad von der externen Prozessoreinheit auf das Hörgerät rückübertragen und über einen Hörer ausgegeben. Zum Erkennen der aktuellen Hörsituation kann die externe Prozessoreinheit auch ein Mikrofon umfassen.

Aus der US 4,920,570 geht ein modulares Hörgerätesystem mit mehreren externen Signalaufnehmern, einer zentralen, am Körper tragbaren Signalverarbeitungs- und Kontrolleinheit und einem Ohr-Modul hervor. Die Signalübertragung zwischen den einzelnen Einheiten erfolgt drahtlos.

Nachteilig bei dem bekannten Hörgerätesystem ist die mangelnde Anpassungsfähigkeit an bestimmte Hörsituationen.

Aufgabe der vorliegenden Erfindung ist es daher, die Anpassungsfähigkeit eines Hörgerätesystems an schwierige Hörumgebungen zu verbessern.

Diese Aufgabe wird bei einem Hörgerätesystem mit einem Hörgerät, das wenigstens einen ersten Eingangswandler, eine erste Signalverarbeitungseinheit, einen Ausgangswandler und eine Empfangseinheit umfasst, und mit einer externen Prozessoreinheit, die wenigstens einen zweiten Eingangswandler, eine zweiten Signalverarbeitungseinheit und eine Sendeeinheit umfasst, dadurch gelöst, dass die externe Prozessoreinheit einer bestimmten Hörumgebung fest zugeordnet ist und in der Prozessoreinheit eine an die Hörumgebung angepasste Verarbeitung eines von dem zweiten Eingangswandler aufgenommenen Eingangssignals erfolgt, wobei die externe Prozessoreinheit das verarbeitete Signal über die Sendeeinheit sendet und das Hörgerät das gesendete Signal mittels der Empfangseinheit empfängt und über den Ausgangswandler abgibt.

Ferner wird die Aufgabe gelöst durch ein Verfahren zum Betrieb eines Hörgerätes mit einem Eingangswandler, einer ersten Signalverarbeitungseinheit, einem Ausgangswandler und einer Empfangseinrichtung mit folgenden Schritten:
a) Bereitstellen einer externen Prozessoreinheit mit einem Eingangswandler, einer zweiten Signalverarbeitungseinheit und einer Sendeeinrichtung in einer bevorzugten Hörumgebung des Hörgeräteträgers,
b) Anpassen der Signalverarbeitung in der externen Prozessoreinheit an die Hörumgebung,
c) Aufnahme und Verarbeitung eines Eingangssignals durch die externe Prozessoreinheit,
d) Senden des verarbeiteten Signals an das Hörgerät,
Empfang des gesendeten Signals durch das Hörgerät und Ausgabe über den Ausgangswandler.

Bei dem Hörgerät gemäß der Erfindung handelt es sich beispielsweise um ein hinter dem Ohr tragbares Hörgerät, ein in dem Ohr tragbares Hörgerät, ein implantierbares Hörgerät oder ein Taschenhörgerät. Weiterhin kann das Hörgerät gemäß der Erfindung auch Teil eines mehrere Geräte zur Versorgung eines Schwerhörigen umfassenden Hörgerätesystems sein, z.B. Teil eines Hörgerätesystems mit zwei am Kopf getragenen Hörgeräten zur binauralen Versorgung, Teil eines Hörgerätesystems mit einem am Kopf tragbaren Hörgerät und einer am Körper tragbaren externen Prozessoreinheit, Teil eines ganz oder teilweise implantierbaren Hörgerätesystems mit mehreren Komponenten, Teil eines Hörgerätesystems mit externen Zusatzkomponenten wie Fernsteuereinheit oder externer Mikrofoneinheit, usw.

Ein Hörgerät umfasst in der Regel einen Eingangswandler zur Aufnahme eines Eingangssignals. Der Eingangswandler ist beispielsweise als Mikrofon ausgebildet, das ein akustisches Signal aufnimmt und in ein elektrisches Signal wandelt. Als Eingangswandler kommen jedoch auch Einheiten in Betracht, die eine Spule oder eine Antenne aufweisen und die ein elektromagnetisches Signal aufnehmen und in ein elektrisches Signal wandeln. Ferner umfasst ein Hörgerät üblicherweise eine Signalverarbeitungseinheit zur Verarbeitung und frequenzabhängigen Verstärkung des elektrischen Signals. Zur Signalverarbeitung im Hörgerät dient ein vorzugsweise digitaler Signalprozessor (DSP), dessen Arbeitsweise mittels auf das Hörgerät übertragbarer Programme oder Parameter beeinflussbar ist. Dadurch lässt sich die Arbeitsweise der Signalverarbeitungseinheit sowohl an den individuellen Hörverlust eines Hörgeräteträgers als auch an die aktuelle Hörsituation anpassen, in der das Hörgerät gerade betrieben wird. Das so veränderte elektrische Signal ist schließlich einem Ausgangswandler zugeführt. Dieser ist in der Regel als Hörer ausgebildet, der das elektrische Ausgangssignal in ein akustisches Signal wandelt. Jedoch sind auch hier andere Ausführungsformen möglich, z.B. ein implantierbarer Ausgangswandler, der direkt mit einem Gehörknöchelchen verbunden ist und dieses zu Schwingungen anregt.

Die externe Prozessoreinheit des Hörgerätesystems wird einer bestimmten Hörsituation fest zugeordnet, d.h. in einer bestimmten Hörumgebung angeordnet, wie z.B. im Auto befestigt. Die externe Prozessoreinheit umfasst wenigstens einen Eingangswandler, der vorzugsweise als Mikrofon ausgebildet ist, eine Signalverarbeitungseinheit und eine Sendeeinheit. Weiterhin kann auch eine Telefonspule zum Empfang eines elektromagnetischen Eingangsignals als Eingangswandler vorhanden sein. Die Signalverarbeitung in der externen Prozessoreinheit ist speziell an die Hörumgebung angepasst, in der sich die externe Prozessoreinheit befindet. Sie ist insbesondere für schwierige Hörumgebungen vorgesehen. Derartige Hörumgebungen können z.B. das Auto oder ein Arbeitsplatz mit hohem Störgeräuschanteil sein. Bei der Hörgeräteversorgung im Auto stellt insbesondere die Nähe zu Fensterscheiben ein Problem dar, durch das häufig rückkopplungsbedingte Oszillationen im Hörgerät hervorgerufen werden. Durch die räumliche Trennung von signalaufnehmenden Mikrofon und Hörer bei Verwendung der externen Prozessoreinheit wird dieses Problem vermieden. Weiterhin problematisch bei der Hörumgebung Auto ist die Unterhaltung mit einem Beifahrer. Die Signalquelle befindet sich hierbei nicht wie üblich in Blickrichtung des Hörgeräteträgers, sondern ist seitlich zu dieser ausgerichtet. Durch die vor dem Beifahrer angeordnete externe Prozessoreinheit mit einem Mikrofon lässt sich auch dieses Problem vermeiden.

Vorteilhaft wird die Signalverarbeitung in der externen Prozessoreinheit so eingestellt, dass die mit der Hörumgebung verbundenen Schwierigkeiten weitgehend eliminiert werden. Hierzu können speziell an diese Hörsituation angepasste Filter oder Signalverarbeitungsalgorithmen aktiviert werden. Die Signalverarbeitung in der externen Prozessoreinheit kann parallel in mehreren Frequenzkanälen erfolgen.

Bei Hörgeräteträgern besteht zumeist der Wunsch nach kleinen und damit möglichst unauffälligen Hörgeräten. Dadurch bedingt steht für elektronische Komponenten nur verhältnismäßig wenig Raum in den Hörgeräten zur Verfügung, so dass auch die Rechenleistung der digitalen Signalverarbeitungseinheit innerhalb des Hörgerätes eingeschränkt ist. Bei einer externen Prozessoreinheit gelten diese Beschränkungen in der Regel nicht. So kann die für eine angemessene Signalverarbeitung in der jeweiligen Hörsituation erforderliche Chipfläche und damit Rechenleistung zur Verfügung gestellt werden.

Zur Anpassung an unterschiedliche Hörumgebungen ist die externe Prozessoreinheit vorteilhaft programmierbar, d.h., auf die externe Prozessoreinheit können Ablaufprogramme zur Steuerung der Signalverarbeitung in der externen Prozessoreinheit übertragen werden oder es können die Signalverarbeitung betreffende Parameter eingestellt werden. Durch die Programmierung können externe Prozessoreinheiten mit gleichem Aufbau hergestellt und für unterschiedliche Hörumgebungen optimiert werden.

Bei einem Hörgerätesystem mit einem Hörgerät und einer externen Prozessoreinheit muss das Hörgerät auf den Empfang eines Signals der externen Prozessoreinheit vorbereitet sein. So kann von dem Eingangswandler der externen Prozessoreinheit ein akustisches Signal aufgenommen, von der Signalverarbeitungseinheit verarbeitet und mittels der Sendeeinheit auf das Hörgerät übertragen werden. Vorzugsweise umfasst das Hörgerätesystem Mittel zur drahtlosen Übertragung eines Signals von der externen Prozessoreinheit auf das Hörgerät. Ist der Signalpfad zwischen der externen Prozessoreinheit und dem Hörgerät bidirektional ausgebildet, so kann vorteilhaft auch die externe Prozessoreinheit ein von dem Hörgerät abgegebenes Signal empfangen. Einstellungen an der externen Prozessoreinheit können so beispielsweise über das Hörgerät vorgenommen werden.

Eine Ausführungsform der Erfindung sieht vor, das Hörgerät durch Betätigung eines Bedienelementes auf den Empfang eines Signals der externen Prozessoreinheit einzustellen. Zum Beispiel wird dann dem von dem Mikrofon des Hörgerätes aufgenommenen Signal das von der externen Prozessoreinheit übertragene Signal beigemischt. Vorteilhaft ist dabei die Gewichtung der beiden Signale einstellbar, so dass im Extremfall das Signal des Hörgerätemikrofons nicht weiterverarbeitet wird und lediglich das von der externen Prozessoreinheit aufgenommene Signal zum Hörer des Hörgerätes gelangt.

Bei einer anderen Variante der Erfindung ist vorgesehen, dass das Hörgerät selbsttätig erkennt, ob es sich in der näheren Umgebung einer in Betrieb befindlichen externen Prozessoreinheit befindet, und gegebenenfalls selbsttätig die Signalverarbeitung an diese Hörsituation anpasst. Umgekehrt fällt das Hörgerät wieder in den normalen Betriebsmodus zurück, wenn kein Signal einer externen Prozessoreinheit mehr empfangen wird. Zum Erkennen der Nähe zu einer bestimmten externen Prozessoreinheit können zum Beispiel das Vorhandensein, die Frequenz und der Pegel eines Trägersignals, das von einer bestimmten externen Prozessoreinheit zur Übertragung des weiterverarbeiteten akustischen Eingangssignals ausgeht, überprüft werden. Durch unterschiedliche Trägerfrequenzen ist dann auch eine Unterscheidung unterschiedlicher externer Prozessoreinheiten, die das Hörgerät empfangen kann, möglich. In Abhängigkeit der jeweiligen externen Prozessoreinheit, von der ein Signal durch das Hörgerät empfangen wird, kann dann auch die Weiterverarbeitung des empfangenen Signals im Hörgerät unterschiedlich erfolgen. Weiterhin können davon abhängig auch Einstellungen oder Funktionen des Hörgerätes selbst angepasst, z.B. Mikrofone zu- oder abgeschaltet, werden.

Weiterhin umfasst bei einer bevorzugten Ausführungsform die externe Prozessoreinheit zur Anpassung an bestimmte Hörumgebungen ein Richtmikrofonsystem zum Erzeugen einer Richtmikrofoncharakteristik. Dies ist insbesondere dann vorteilhaft, wenn die bevorzugte Einfallsrichtung von Nutzsignalen und die bevorzugte Einfallsrichtung von Störsignalen klar erkennbar sind, wie dies beispielsweise im Auto gegeben ist. Dabei ist die Richtcharakteristik der externen Prozessoreinheit vorzugsweise manuell oder automatisch einstellbar. Damit kann insbesondere auch eine Feinanpassung an die jeweilige Hörsituation erreicht werden.

Eine Variante der Erfindung sieht vor, dass auch das von der externen Prozessoreinheit auf das Hörgerät übertragene Signal in der Signalverarbeitungseinheit des Hörgerätes weiterverarbeitet wird. So kann auch bei dem von der externen Prozessoreinheit auf das Hörgerät übertragenen Signal die Anpassung an den individuellen Hörverlust des Hörgeräteträgers durch die Signalverarbeitungseinheit des Hörgerätes erfolgen.

Weitere Einzelheiten der Erfindung ergeben sich aus der nachfolgenden Beschreibung eines Ausführungsbeispiels. Es zeigen:
- Figur 1: die Anordnung einer externen Prozessoreinheit in einem Auto und
- Figur 2: ein vereinfachtes Blockschaltbild eines Hörgerätesystems gemäß der Erfindung.

Figur 1 zeigt eine externe Prozessoreinheit 1 eines Hörgerätesystems gemäß der Erfindung, die an dem Armaturenbrett 2 eines Autos befestigt ist. Die Befestigung erfolgt beispielsweise mittels einer Schraubverbindung, einer Steckverbindung, einer Klebeverbindung, einer Magnethalterung usw. Dabei kann die externe Prozessoreinheit 1 auch verdeckt im Auto angeordnet sein. Durch die Anordnung im Auto ist die externe Prozessoreinheit 1 der Hörsituation "Auto" fest zugeordnet. Hinter den Schalleinlässen 1A, 1B und 1C der externen Prozessoreinheit verbergen sich Kugelmikrofone, die elektrisch zu einem Richtmikrofonsystem verschaltet sind. Weiterhin umfasst die externe Prozessoreinheit 1 einen Ein-/Ausschalter 1D, eine Antenne 1E sowie eine Signalverarbeitungseinheit in Form eines digitalen Signalprozessors (nicht dargestellt). In der Signalverarbeitungseinheit werden die von den Mikrofonen aufgenommenen akustischen Signale weiterverarbeitet, wobei die Signalverarbeitung im Ausführungsbeispiel speziell an die Hörsituation "Auto" angepasst ist. Zur Stromversorgung der externen Prozessoreinheit 1 ist diese über ein Kabel 1F mit der Stromversorgung des Autos verbunden. Zum Vermeiden von Störsignalen, die durch Reflexionen an den Fensterscheiben hervorgerufen werden, ist die externe Prozessoreinheit 1 vorzugsweise auf der Beifahrerseite des Autos im Bereich eines Autoradios 3 angeordnet.

Die Hörsituation "Auto" ist nur eines von vielen Beispielen, in denen die Anwendung einer speziell auf die jeweilige Hörsituation angepassten externen Prozessoreinheit sinnvoll ist. Die Erfindung ist daher nicht auf die im Ausführungsbeispiel gezeigte Hörsituation "Auto" beschränkt.

Figur 2 zeigt in vereinfachter schematischer Darstellung das Blockschaltbild eines Hörgerätesystems 1, 20 gemäß der Erfindung mit einem Hörgerät 20, das zur Aufnahme eines akustischen Signals und Wandlung in ein elektrisches Signal die beiden Mikrofone 21 und 22 umfasst. Die Mikrofonsignale sind zunächst einer Signalvorverarbeitungseinheit 23 zugeführt. Diese kann beispielsweise A/D-Wandler umfassen. Ferner kann durch ein in der Signalvorverarbeitungseinheit 23 enthaltenes Verzögerungselement sowie ein Additionselement eine Richtcharakteristik mit den beiden Mikrofonen 21 und 22 erzeugt werden. Vorzugsweise ist die Richtcharakteristik einstellbar, was z.B. durch eine einstellbare Verzögerungszeit durch das Verzögerungselement erreicht werden kann. Das vorverarbeitete Mikrofonsignal ist schließlich der Signalverarbeitungseinheit 24 zugeführt. In dieser findet die Signalverarbeitung zum Ausgleich des individuellen Hörschadens eines Hörgeräteträgers statt. Schließlich ist das verarbeitete Signal, gegebenenfalls nach einer D/A-Wandlung, zur Rückverwandlung in ein akustisches Signal einem Hörer 25 zugeführt.

Zur Anpassung des Hörgerätes 20 gemäß Figur 2 an unterschiedliche Hörumgebungen sowie zur individuellen Anpassung an einen Hörgeräteträger umfasst das Hörgerät 20 eine Steuereinheit 26 in Verbindung mit einer Speichereinheit 27. Damit können in Abhängigkeit von der jeweiligen Hörsituation sowie der Bedürfnisse des Hörgeräteträgers die Signalverarbeitung betreffende Parameter und Einstellungen verändert werden oder bestimmte Funktionen des Hörgerätes 20, wie etwa ein Algorithmus zur Störsignalunterdrückung oder ein Algorithmus zur Sprachsignalanhebung, ein- bzw. ausgeschaltet werden. Auch die Einstellung der Richtcharakteristik des Mikrofonsystems 21, 22 wird durch die Steuereinheit 26 in Verbindung mit der Signalvorverarbeitungseinheit 23 eingestellt.

Ferner ist zur drahtlosen Programmierung des Hörgerätes 20 eine Sende- und Empfangseinheit 28 im Hörgerät 20 vorgesehen. Mittels dieser können die Signalverarbeitung betreffende Ablaufprogramme sowie Parameter und Einstellungen auf das Hörgerät 20 übertragen und beispielsweise in der Speichereinheit 27 hinterlegt werden.

Um die Versorgung eines Hörgeräteträgers insbesondere in schwierigen Hörumgebungen zu verbessern, wird aus dem Hörgerät 20 zusammen mit einer externen Prozessoreinheit 1 ein Hörgerätesystem 1, 20 gemäß der Erfindung gebildet. Die externe Prozessoreinheit 1 gemäß dem Ausführungsbeispiel umfasst die drei Mikrofone 11A, 11B und 11C. Auch diese erfassen akustische Eingangssignale und wandeln diese in elektrische Eingangssignale um. Zur Erzeugung unterschiedlicher, insbesondere einstellbarer Richtcharakteristiken sind auch die Mikrofone 11A, 11B, 11C der externen Prozessoreinheit 1 zunächst einer Signalvorverarbeitungseinheit 12 zugeführt. Die eigentliche Signalverarbeitung findet dann in der Signalverarbeitungseinheit 13 statt. Die externe Prozessoreinheit 1 ist einer bestimmten Hörumgebung fest zugeordnet. Beispielsweise kann die externe Prozessoreinheit 1, wie in Figur 1 dargestellt, in einem Auto angebracht sein. Die Signalverarbeitung in der Signalverarbeitungseinheit 13 ist dann speziell auf diese Hörumgebung abgestimmt. So kann eine bestimmte Richtcharakteristik eingestellt sein, ausgewäühlte Frequenzbereiche, in denen Störungen zu erwarten sind, können weniger verstärkt werden im Gegensatz zu Frequenzbereichen, in denen Nutzsignale, beispielsweise Sprache, zu erwarten sind und die besonders hervorgehoben werden. Damit ein und dieselbe externe Prozessoreinheit 1 im Bedarfsfall auch in unterschiedlichen Hörumgebungen betrieben werden kann, ist diese, vergleichbar mit dem Hörgerät 20, programmierbar ausgebildet. Die externe Prozessoreinheit 1 umfasst daher eine Steuereinheit 14, eine Speichereinheit 15 sowie eine Sendeund Empfangseinheit 16. Die Steuereinheit 14 dient der Einstellung des aktuellen Ablaufprogramms zur Steuerung der Signalverarbeitung in der Signalverarbeitungseinheit 13. Ebenso werden auch Parameter der Signalverarbeitungseinheit 13 eingestellt. Hierzu ist die Steuereinheit 14 mit einer Speichereinheit 15 verbunden. Zur Programmierung der externen Prozessoreinheit 1 ist auch diese mit einer Sende- und Empfangseinheit 16 ausgestattet, mittels derer eine drahtlose Signalübertragung mit einem Programmiergerät (nicht dargestellt) ermöglicht wird.

Gelangt nun ein Hörgeräteträger mit getragenem Hörgerät 20 in die nähere Umgebung der in Betrieb befindlichen externen Prozessoreinheit 1, so erkennt dies das Hörgerät 20 automatisch und passt die interne Signalverarbeitung an diese Hörsituation an. So wird ein von den Mikrofonen 11A, 11B und 11C aufgenommenes und in der Signalverarbeitungseinheit 13 verarbeitetes Signal über die Sende- und Empfangseinheit 16 und die Sende- und Empfangseinheit 28 des Hörgerätes 20 drahtlos auf das Hörgerät 20 übertragen. In der Signalvorverarbeitungseinheit 23 wird das übertragene Signal den Mikrofonsignalen der Mikrofone 21 und 22 beigemischt. Die Gewichtung der einzelnen Signale ist dabei vorzugsweise einstellbar und wird mittels der Steuereinheit 26 eingestellt. Beispielsweise kann das von den beiden Mikrofonen 21 und 22 erzeugte Signal das gleiche Gewicht wie das von der externen Prozessoreinheit 1 übertragene Signal erhalten. Das resultierende Signal wird schließlich der Signalverarbeitungseinheit 24 zugeführt. Diese wird in diesem Betriebsmodus (Empfang eines Signals der externen Prozessoreinheit 1) in einem speziell für diese Situation ausgelegten Hörprogramm betrieben. Schließlich wird das verarbeitete Signal durch den Hörer 25 in ein akustisches Signal zurückverwandelt und dem Gehör des Hörgeräteträgers zugeführt.

Verlässt der Hörgeräteträger den Einflussbereich der externen Prozessoreinheit 1, so erkennt dies das Hörgerät 20 automatisch, beispielsweise dadurch, dass kein entsprechendes Signal mit einer erforderlichen Signalstärke empfangen werden kann, und schaltet in ein "normales" Hörprogramm zurück.

Die Erfindung bietet den Vorteil, dass durch Verwendung einer externen Prozessoreinheit 1 eine optimale Anpassung des Hörgerätesystems 1, 20 an eine bestimmte Hörsituation erfolgen kann.

## Patentansprüche

1. Hörgerätesystem (1, 20) mit einem Hörgerät (20), das wenigstens einen ersten Eingangswandler (21, 22), eine erste Signalverarbeitungseinheit (24), einen Ausgangswandler (25) und eine Empfangseinheit (28) umfasst, und mit einer externen Prozessoreinheit (1), die wenigstens einen zweiten Eingangswandler (11A, 11B, 11C), eine zweiten Signalverarbeitungseinheit (13) und eine Sendeeinheit (16) umfasst,
**dadurch gekennzeichnet, dass** die externe Prozessoreinheit (1) einer bestimmten Hörumgebung fest zugeordnet ist und in der Prozessoreinheit (1) eine an die Hörumgebung angepasste Verarbeitung eines von dem zweiten Eingangswandler (11A, 11B, 11C) aufgenommenen Eingangssignals erfolgt, wobei die externe Prozessoreinheit (1) das verarbeitete Signal über die Sendeeinheit (16) sendet und das Hörgerät (20) das gesendete Signal mittels der Empfangseinheit (28) empfängt und über den Ausgangswandler (25) abgibt.

2. Hörgerätesystem (1, 20) nach Anspruch 1,
**dadurch gekennzeichnet, dass** die externe Prozessoreinheit (1) zur festen Zuordnung an unterschiedliche Hörumgebungen ausgebildet ist und die zweite Signalverarbeitungseinheit (13) an unterschiedliche Hörumgebungen anpassbar ist.

3. Hörgerätesystem (1, 20) nach Anspruch 2,
**dadurch gekennzeichnet, dass** zur Anpassung der zweiten Signalverarbeitungseinheit (13) an die Hörumgebung Parameter und/oder Funktionen bei der externen Prozessoreinheit (1) einstellbar sind.

4. Hörgerätesystem (1, 20) nach einem der Ansprüche 1 bis 3,
**dadurch gekennzeichnet, dass** die externe Prozessoreinheit (1) zum Erzeugen einer Richtmikrofoncharakteristik ein Richtmikrofonsystem (11A, 11B, 11C) umfasst.

5. Hörgerätesystem (1, 20) nach Anspruch 4,
**dadurch gekennzeichnet, dass** die Richtmikrofoncharakteristik einstellbar ist.

6. Hörgerätesystem (1, 20) nach einem der Ansprüche 1 bis 5,
**dadurch gekennzeichnet, dass** das Hörgerät (20) an den Empfang eines Signals der externen Prozessoreinheit (1) anpassbar ist.

7. Hörgerätesystem (1, 20) nach Anspruch 6,
**dadurch gekennzeichnet, dass** mehrere externe Prozessoreinheiten vorhanden sind, die unterschiedlichen Hörumgebungen fest zugeordnet sind, und das Hörgerät (20) an den Empfang von Signalen der unterschiedlichen externen Prozessoreinheiten anpassbar ist.

8. Hörgerätesystem (1, 20) nach Anspruch 6 oder 7,
**dadurch gekennzeichnet, dass** das Hörgerät (20) automatisch erkennt, ob die Empfangseinheit (28) ein Signal einer externen Prozessoreinheit (1) empfängt, und das Hörgerät (20) automatisch an den Empfang des Signals anpassbar ist.

9. Hörgerätesystem (1, 20) nach einem der Ansprüche 6 bis 8,
**dadurch gekennzeichnet, dass** die erste Signalverarbeitungseinheit (24) an den Empfang eines Signals der externen Prozessoreinheit (1) anpassbar ist.

10. Hörgerätesystem (1, 20) nach einem der Ansprüche 1 bis 9,
**dadurch gekennzeichnet, dass** in dem Hörgerät (20) vor der Signalabgabe eine Weiterverarbeitung des empfangenen Signals erfolgt.

11. Hörgerätesystem (1, 20) nach Anspruch 10
**dadurch gekennzeichnet, dass** das empfangene Signal mit einem von dem ersten Eingangswandler (21, 22) aufgenommenen Signal mischbar ist.

12. Hörgerätesystem (1, 20) nach Anspruch 11,
**dadurch gekennzeichnet, dass** die Signale mit einstellbarer Gewichtung mischbar sind.

13. Verfahren zum Betrieb eines Hörgerätes (20) mit einem Eingangswandler (21, 22), einer ersten Signalverarbeitungseinheit (24), einem Ausgangswandler (25) und einer Empfangseinrichtung (28) mit folgenden Schritten:
e) Bereitstellen einer externen Prozessoreinheit (1), die einer bestimmten Hörumgebung fest zugeordnet ist, mit einem Eingangswandler (11A, 11B, 11C), einer zweiten Signal-verarbeitungseinheit (13) und einer Sendeeinrichtung (16) in einer bevorzugten Hörumgebung des Hörgeräteträgers,
f) Anpassen der Signalverarbeitung in der externen Prozessoreinheit (1) an die Hörumgebung,
g) Aufnahme und Verarbeitung eines Eingangssignals durch die externe Prozessoreinheit (1),
h) Senden des verarbeiteten Signals an das Hörgerät (20),
i) Empfang des gesendeten Signals durch das Hörgerät (20) und Ausgabe über den Ausgangswandler (25).

14. Verfahren nach Anspruch 13, **dadurch gekennzeichnet, dass** das empfangene Signal vor der Signalausgabe weiterverarbeitet wird.

## Claims

1. Hearing aid system (1, 20) with a hearing aid (20) comprising at least one first input converter (21, 22), a first signal processing unit (24), an output converter (25) and a receive unit (28), and with an external processor unit (1), comprising at least one second input converter (11A, 11B, 11C), a second signal processing unit (13) and a send unit (16),
**characterised in that** the external processor unit (1) is permanently assigned to a specific hearing environment and processing adapted to the hearing environment of an input signal picked up by the second input converter (11A, 11b, 11C) takes place in the processor unit (1), wherein the external processor unit (1) sends the processed signal via the send unit (16) and the hearing aid (20) receives the sent signal by means of the receive unit (28) and outputs it via the output converter (25).

2. Hearing aid system (1, 20) according to claim 1,
**characterised in that** the external processor unit (1) is embodied to be permanently assigned to different hearing environments and the second signal processing unit (13) is able to be adapted to different hearing environments.

3. Hearing aid system (1, 20) according to claim 2,
**characterised in that**, for adaptation of the second signal processing unit (13) to the hearing environment, parameters and/or functions are able to be adjusted at the external processor unit (1).

4. Hearing aid system (1, 20) according to one of claims 1 to 3,
c**haracterised in** that the external processor unit (1) includes a directional microphone system (11A, 11B, 11C) for creating a directional microphone characteristic.

5. Hearing aid system (1, 20) according to claim 4,
**characterised in that** the directional microphone characteristic is adjustable.

6. Hearing aid system (1, 20) according to one of claims 1 to 5,
**characterised in that** the hearing aid (20) is able to be adapted to receiving a signal of the external processor unit (1).

7. Hearing aid system (1, 20) according to claim 6,
**characterised in that** a number of external processor units are present which are permanently assigned to different hearing environments, and the hearing aid (20) is able to be adapted to receiving signals of the different external processor units.

8. Hearing aid system (1, 20) according to claim 6 or 7,
**characterised in that** the hearing aid (20) automatically detects whether the receive unit (28) is receiving a signal of an external processor unit (1), and the hearing aid (20) is able to be adapted automatically to receiving the signal.

9. Hearing aid system (1, 20) according to one of claims 6 to 8,
**characterised in that** the first signal processing unit (24) is able to be adapted to receiving a signal of the external processor unit (1).

10. Hearing aid system (1, 20) according to one of claims 1 to 9,
**characterised in that** the received signal is further processed in the hearing aid (20) before said signal is output.

11. Hearing aid system (1, 20) according to claim 10,
**characterised in that** the received signal is able to be mixed with a signal picked up by the first input converter (21, 22).

12. Hearing aid system (1, 20) according to claim 11,
**characterised in that** the signals are able to be mixed with an adjustable weighting.

13. Method for operating a hearing aid (20) with an input converter (21, 22), a first signal processing unit (24), an output converter (25) and a receive unit (28), with the following steps:
e) Provision of an external processor unit (1) which is permanently assigned to a specific hearing environment, with an input converter (11A, 11B, 11C), a second signal processing unit (13) and a send device (16) in a preferred hearing environment of the hearing device wearer,
f) Adaptation of the signal processing in the external processor unit (1) to the hearing environment,
g) Picking up and processing of an input signal by the external processor unit (1),
h) Sending of the processed signal to the hearing aid (20),
i) Receipt of the sent signal by the hearing aid (20) and output via the output converter (25).

14. Method according to claim 13, **characterised in that** the received signal is further processed before said signal is output.

## Revendications

1. Système ( 1, 20 ) de prothèse auditive ayant une prothèse ( 20 ) auditive, qui comprend un premier transducteur ( 21, 22 ) d'entrée, une première unité ( 24 ) de traitement du signal, un transducteur ( 25 ) de sortie et une unité ( 28 ) de réception, et ayant une unité ( 1 ) extérieure de processeur, qui comprend au moins un deuxième transducteur ( 11A, 11B, 11C ) d'entrée, une deuxième unité ( 13 ) de traitement du signal et une unité ( 16 ) d'émission,
**caractérisé en ce que**
l'unité ( 1 ) extérieure de processeur est associée fixement à un environnement auditif déterminé et il s'effectue, dans l'unité ( 1 ) de processeur, un traitement, adapté à l'environnement auditif, d'un signal d'entrée reçu par le deuxième transducteur ( 11A, 11B, 11C ) d'entrée, l'unité ( 1 ) extérieure de processeur émettant le signal traité par l'intermédiaire de l'unité ( 16 ) d'émission et la prothèse ( 20 ) auditive recevant, au moyen de l'unité ( 28 ) de réception, le signal émis et le sortant par l'intermédiaire du transducteur ( 25 ) de sortie.

2. Système ( 1, 20 ) de prothèse auditive suivant la revendication 1,
**caractérisé en ce que**
l'unité ( 1 ) extérieure de processeur est constituée pour l'association fixe à des environnements auditifs différents et la deuxième unité ( 13 ) de traitement du signal peut être adaptée à des environnements auditifs différents.

3. Système ( 1, 20 ) de prothèse auditive suivant la revendication 2,
**caractérisé en ce que**
pour adapter la deuxième unité ( 13 ) de traitement du signal à l'environnement auditif, des paramètres et/ou des fonctions pour l'unité ( 1 ) extérieure de processeur sont réglables.

4. Système ( 1, 20 ) de prothèse auditive suivant l'une des revendications 1 à 3,
**caractérisé en ce que**
l'unité ( 1 ) extérieure de processeur comprend, pour la production d'une caractéristique de microphone directionnel, un système ( 11A, 11B, 11C ) de microphone directionnel.

5. Système ( 1, 20 ) de prothèse auditive suivant la revendication 4,
**caractérisé en ce que**
la caractéristique de microphone directionnel est réglable.

6. Système ( 1, 20 ) de prothèse auditive suivant l'une des revendications 1 à 5,
**caractérisé en ce que**
la prothèse ( 20 ) auditive peut être adaptée à la réception d'un signal de l'unité ( 1 ) extérieure de processeur.

7. Système ( 1, 20 ) de prothèse auditive suivant la revendication 6,
**caractérisé en ce que**
il y a plusieurs unités extérieures de processeur, qui sont associées fixement à des environnements auditifs différents, et la prothèse ( 20 ) auditive peut être adaptée à la réception de signaux des unités extérieures de processeur différentes.

8. Système ( 1, 20 ) de prothèse auditive suivant la revendication 6 ou 7,
**caractérisé en ce que**
la prothèse ( 20 ) auditive détecte automatiquement si l'unité ( 28 ) de réception reçoit un signal d'une unité ( 1 ) extérieure de processeur et la prothèse ( 20 ) auditive peut être adaptée automatiquement à la réception du signal.

9. Système ( 1, 20 ) de prothèse auditive suivant l'une des revendications 6 à 8,
**caractérisé en ce que**
la première unité ( 24 ) de traitement du signal peut être adaptée à la réception d'un signal de l'unité ( 1 ) extérieure de processeur.

10. Système ( 1, 20 ) de prothèse auditive suivant l'une des revendications 1 à 9,
**caractérisé en ce que**
un traitement supplémentaire du signal reçu a lieu dans la prothèse ( 20 ) auditive avant la remise du signal.

11. Système ( 1, 20 ) de prothèse auditive suivant la revendication 10,
**caractérisé en ce que**
le signal reçu peut être mélangé à un signal enregistré par le premier transducteur ( 21, 22 ) d'entrée.

12. Système ( 1, 20 ) de prothèse auditive suivant la revendication 11,
**caractérisé en ce que**
les signaux peuvent être mélangés avec une pondération réglable.

13. Procédé pour faire fonctionner une prothèse ( 20 ) auditive ayant un transducteur ( 21, 22 ) d'entrée, une première unité ( 24 ) de traitement du signal, un transducteur ( 25 ) de sortie et un dispositif ( 28 ) de réception, comprenant les stades suivants :
e) on se procure une unité ( 1 ) extérieure de processeur, qui est associée à un environnement auditif déterminé et qui comprend un transducteur ( 11A, 11B, 11C ) d'entrée, une deuxième unité ( 13 ) de traitement du signal et un dispositif ( 16 ) d'émission dans un environnement auditif préféré du porteur de la prothèse auditive,
f) on adapte le traitement du signal dans l'unité ( 1 ) extérieure de processeur à l'environnement auditif,
g) on enregistre et on traite un signal d'entrée par l'unité ( 1 ) extérieure de processeur,
h) on envoie le signal traité à la prothèse ( 20 ) auditive,
i) le signal émis est reçu par la prothèse ( 20 ) auditive et est sortie par l'intermédiaire du transducteur ( 25 ) de sortie.

14. Procédé suivant la revendication 13, **caractérisé en ce qu'**on traite davantage le signal reçu avant la sortie du signal.
